# FASCICULE DE BREVET EUROPEEN

(11) **EP 2 391 503 B1**
(45) Date de publication et mention de la délivrance du brevet: **30.09.2015**
(21) Numéro de dépôt: 10700546.4
(22) Date de dépôt: 14.01.2010
(51) Int. Cl.: B31B 19/90, A44B 19/26, B65D 33/25

(54) **DISPOSITIF ET PROCÉDÉ POUR LA MISE EN PLACE D'UN CURSEUR SUR UN SACHET À PROFILES DE FERMETURE**
VORRICHTUNG UND VERFAHREN ZUR ANORDNUNG EINES SCHIEBERS AUF EINEM BEUTEL MIT VERSCHLUSSPROFILEN
DEVICE AND METHOD FOR PLACING A SLIDER ON A BAG WITH CLOSURE PROFILES

(30) Priorité: 21.01.2009 FR 0950359
(43) Date de publication de la demande: 07.12.2011
(73) Titulaire: S2F Flexico, 60119 Henonville (FR)
(72) Inventeur: ROGER, Antony, F-44470 Thouare-Sur-Loire (FR); BARREAUX, Michel, F-60119 Henonville (FR)
(74) Mandataire: Regimbeau
(86) Numéro de dépôt international: PCT/EP2010/050373
(87) Numéro de publication internationale: WO 2010/084068

(56) Documents cités:
- EP-A- 1 169 934
- US-A- 6 161 271
- US-B1- 6 584 666

## Description

La présente invention concerne le domaine des sachets pourvus de profilés complémentaires de fermeture, actionnés par un curseur.

Elle concerne plus particulièrement un dispositif et un procédé pour la mise en place d'un curseur sur un sachet à profilés de fermeture complémentaires.

On décrit dans la demande de brevet français 07 59545, déposée le 4 décembre 2007 au nom du présent demandeur, un dispositif et un procédé pour la mise en place d'un curseur sur un sachet à profilés de fermeture, ce curseur étant pourvu d'ergots de sollicitation en saillie sur ses flancs, au voisinage de l'extrémité de ceux-ci opposés à sa base, pour l'ouvrir provisoirement et faciliter son engagement sur les profilés de fermeture, lorsqu'une sollicitation est exercée sur les ergots.

Cette technique donne généralement satisfaction.

Toutefois, la grande majorité des curseurs disponibles sur le marché est dépourvue de tels ergots de sorte que la solution décrite dans cette demande de brevet ne peut pas leur être appliquée.

Par ailleurs, on connaît par le document US-6,161,271 un dispositif de pose de curseurs qui fait usage d'un carrousel. Un curseur est placé dans un réceptacle et un poussoir agit sur sa base, en vue de son éjection. Les rebords du curseur viennent en contact avec des butées de forme triangulaire, montées coulissantes le long de parois de guidage divergentes. Lors du mouvement du curseur, ses ailes poussent les butées qui contraignent les extrémités libres du sachet à se rapprocher l'une de l'autre.

La présente invention vise à combler la lacune exposée plus haut en proposant un dispositif et un procédé qui autorise la mise en place d'un curseur sur un sachet à profilés de fermeture, ce curseur étant dépourvu desdits ergots de sollicitation en saillie, et ceci sans faire usage d'un carrousel dont la structure et le fonctionnement sont, par définition, compliqués.

Ainsi, selon un premier aspect, la présente invention se rapporte à un dispositif pour la mise en place d'un curseur pour l'actionnement de profilés de fermeture, notamment pour un ensemble de fermeture équipant un sachet, qui comprend une base, deux flancs et des moyens adaptés pour solliciter respectivement lesdits profilés de fermeture, en rapprochement ou en éloignement selon le sens de déplacement du curseur le long des profilés, pour déplacer les profilés entre une position en prise de fermeture et une position séparée d'ouverture, sur un sachet à profilés de fermeture complémentaires ou sur un ensemble de profilés de fermeture complémentaire, ce dispositif comprenant au moins une pince de retenue en position stable des profilés, ainsi que des moyens de poussée d'un curseur vers des moyens pour écarter provisoirement lesdits flancs du curseur en vue de le faire coopérer avec lesdits profilés en position stable, ces moyens pour écarter comprenant des chemins de came à pente ascendante.

Selon l'invention, lesdits moyens consistent en des cames escamotables qui, dans une première position non escamotée, interagissent avec ledit curseur, de manière qu'au cours de son déplacement, la face interne de ses flancs vienne en contact avec les chemins de came pour les écarter progressivement l'un de l'autre, et qui, dans une seconde position escamotée, n'interagissent plus avec ledit curseur, de sorte que lesdits flancs se rapprochent l'un de l'autre,
le passage de la première à la seconde position se faisant par contact de la base dudit curseur avec lesdites cames, lors du déplacement dudit curseur.

De ce qui précède, on comprend que le passage de la première à la seconde position des cames se fait simplement lors du déplacement du curseur lorsque sa base vient en contact avec lesdites cames.

C'est donc le glissement ou mouvement relatif du curseur par rapport aux cames qui provoque l'escamotage de ces dernières.

Selon d'autres caractéristiques avantageuses et non limitatives de ce dispositif :
- lesdites cames sont des cames à axe de pivotement, le passage de la première à la seconde position se faisant par pivotement autour de cet axe ;
- ledit axe s'étend dans un plan généralement parallèle à celui dans lequel est contenue la base dudit curseur ;
- il comporte des moyens de retenue desdites cames dans ladite première position, qui les maintiennent dans cette position tant que la base du curseur n'est pas en contact avec elles ;
- lesdits moyens de retenue consistent en des ressorts ;
- lesdites cames présentent une face biseautée, le passage de la première à la seconde position s'opérant par effet de coin, lorsque ladite base du curseur vient en contact avec cette face biseautée ;
- il comporte deux paires de cames, chaque paire étant positionnée pour venir en contact avec un même flanc dudit curseur ;
- lesdites paires sont séparées par un intervalle de positionnement desdits profilés ;
- il comporte au moins une butée d'immobilisation desdits profilés ;
- il comporte une paire de butées, chacune étant positionnée pour venir en contact avec un côté desdits profilés ;
- lesdites butées sont chacune solidaires d'une mâchoire de ladite pince ;
- ladite butée est rétractable et est adaptée pour être déplacée en position rétractée dans laquelle elle n'immobilise plus lesdits profilés, quand ledit curseur est en place sur ceux-ci.

Un autre aspect de l'invention concerne un procédé pour la mise en place d'un curseur sur un sachet à profilés de fermeture complémentaires, ce curseur comprenant une base, deux flancs et des moyens adaptés pour solliciter respectivement lesdits profilés de fermeture, en rapprochement ou en éloignement selon le sens de déplacement du curseur le long des profilés, pour déplacer les profilés entre une position en prise de fermeture et une position séparée d'ouverture, à l'aide de pinces, procédé qui comprend les étapes qui consistent à :
a) ouvrir les mâchoires de chaque pince et y engager le bord du sachet pourvu de profilés complémentaires ;
b) resserrer les mâchoires pour immobiliser le sachet ;
c) pousser ledit curseur en direction du sachet, pour écarter progressivement ses flancs l'un de l'autre afin de l'engager sur les profilés, puis rapprocher progressivement ses flancs l'un de l'autre pour le verrouiller sur lesdits profilés.

Selon l'invention, ce procédé est remarquable par le fait que, lors de l'étape c) :
- on écarte progressivement les flancs dudit curseur au moyen de cames escamotables qui, dans une première position non escamotée, interagissent avec ledit curseur, de manière qu'au cours de son déplacement, la face interne de ses flancs vienne en contact des chemins de came à pente ascendante portés par ces cames pour les écarter progressivement l'un de l'autre ;
- on rapproche ensuite lesdits flancs en déplaçant lesdites cames dans une seconde position escamotée dans laquelle la face interne des flancs n'est plus en contact avec les chemins de came à pente ascendante ;
- le passage de la première à la seconde position se faisant par contact de la base dudit curseur avec lesdites cames, lors du déplacement dudit curseur.

Selon une forme de réalisation particulière de ce procédé, on utilise des cames à axe de pivotement, le passage de la première à la seconde position se faisant par pivotement autour de cet axe.

Avantageusement, on utilise des cames qui présentent une face biseautée, le passage de la première à la seconde position s'opérant par effet de coin, lorsque ladite base du curseur vient en contact avec cette face biseautée.

D'autres caractéristiques et avantages de la présente invention apparaîtront à la lecture de la description détaillée qui va suivre d'un mode de réalisation préférentiel.

Cette description sera faite en référence aux dessins annexés, dans lesquels :
- la figure 1 est une vue partielle et simplifiée selon un plan de coupe médian longitudinal et vertical d'un dispositif conforme à l'invention ;
- les figures 2A à 7A sont des vues partielles du dispositif de la figure 1, destinées à illustrer les différentes étapes du procédé selon l'invention ;
- les figures 2B à 7B sont des vues agrandies de la région des figures 2A à 7A correspondantes, repérée par un cercle ;
- les figures 2C à 7C sont des vues analogues aux figures 2A à 7A, coupées par le plan indiqué sur ces dernières figures ;
- les figures 2D à 7D sont des vues agrandies de la région des figures 2C à 7C correspondantes, repérée par un cercle ;
- les figures 9A et 9B sont des vues en perspective d'une came du dispositif précité ;
- les figures 9C et 9D sont des vues de côté et de dessus de cette came ;
- les figures 10A à 14A sont des vues simplifiées de côté d'un curseur et des cames associées, dans différentes positions illustrant les principales étapes du procédé ;
- les figures 10B à 14B sont analogues aux figures 10A à 14A, les curseurs et cames étant vus cette fois-ci de dessus.

Le dispositif de mise en place d'un curseur, tel qu'il est représenté principalement à la figure 1 ainsi que sur les autres figures annexées, est un dispositif de type généralement connu pour la mise en place du curseur sur des sachets à profilés de fermeture complémentaires.

Ainsi, à titre d'exemple, la structure générale d'un tel dispositif est décrite dans le document FR-A-2076728.

Dans l'exemple de réalisation décrit ici, le dispositif illustre la mise en place d'un curseur 1 sur un sachet S pourvu de profilés complémentaires P₁, P₂.

Comme le montre la figure 1, chaque profilés P₁, P₂, de structure généralement connue, est supporté par une bande 4 (ou fait partie intégrante d'une telle bande). Ces deux bandes sont toutes deux respectivement fixées à la face interne de deux films 2 et 3, constitutifs des grandes faces du sachet S à équiper.

Il est clair que cette description vaut également pour la mise en place d'un curseur sur des profilés P₁, P₂ non encore associés à un sachet. Dans une telle hypothèse, la fixation des profilés aux sachets est réalisée ultérieurement.

Le sachet fait partie d'une bande de sachets continue (non représentée) que l'on déplace pas-à-pas, pour les équiper tour-à-tour d'un curseur. Le sens de défilement de cette bande de sachets contigus est illustré par la flèche f à la figure 1.

De manière connue en soi, le dispositif 6 comporte une paire de pinces à déplacement parallèle 7 dont la mâchoire supérieure est référencée 70, tandis que la mâchoire inférieure est référencée 71.

Chaque mâchoire est en quelque sorte constituée de deux demi-mâchoires parallèles, solidaires l'une de l'autre.

Ainsi, si l'on se réfère à la figure 2C, on constate que la mâchoire supérieure 70 est constituée de deux demi-mâchoires 700 qui sont l'image l'une de l'autre par rapport à un axe longitudinal **Y-Y'** perpendiculaire à l'axe de déplacement du sachet S.

Ceci vaut également pour la mâchoire inférieure 71, qui est l'image renversée de la mâchoire 70.

Les deux demi-mâchoires de chaque mâchoire sont séparées l'une de l'autre par un canal C identifié sur la figure 2C, d'axe **Y-Y'.**

De manière connue en soi, ce dispositif comprend des moyens non visibles d'alimentation en curseurs 1. Ces curseurs peuvent être conditionnés en vrac et distribués par des bols vibrants avec un magasin d'accumulation ou être disposés en chaîne les uns à la suite des autres.

Bien entendu et conformément à l'état de la technique connu, par exemple décrit dans le document précité, un tel dispositif comporte des moyens d'alimentation en curseur dont le fonctionnement est asservi à celui des autre organes qui le constituent, et notamment à ceux qui permettent la pose dudit curseur sur les profilés.

Ainsi que cela est plus particulièrement visible à la figure 1, le dispositif est pourvu d'un vérin 61 à double effet dont l'extrémité libre de la tige porte un piston 60 ou poussoir.

Ce piston est apte à coulisser selon des séquences d'avancement prédéterminées à l'intérieur du canal C précité, selon l'axe **Y-Y'.** En avant de ce poussoir est prévu un espace non représenté de réception d'un nouveau curseur 1 à mettre en place.

Les mouvements aller et retour de piston sont référencés sous forme de flèches **g** et h à la figure 1.

En se reportant plus particulièrement à la figure 2C, on constate que les deux demi-mâchoires 700 de la mâchoire supérieure 70 (et cela vaut pour la mâchoire inférieure 71) comportent une cavité 701 disposée transversalement et dont l'ouverture débouche en regard de la seconde demi-mâchoire.

A l'intérieur de chaque cavité 701 est disposée une came escamotable 5, dont on expliquera plus loin la structure et la fonction.

Toujours en considérant cette figure, on constate que l'écartement entre les deux demi-mâchoires 700 est, au jeu près, très légèrement supérieur à la longueur du curseur 1 à mettre en place.

On notera par ailleurs que les extrémités libres des deux demi-mâchoires supérieures 700 (cela vaut également pour les deux demi-mâchoires inférieures) sont reliées par une butée 72 qui comporte un nez 720 qui s'étend à l'intérieur du canal C précité.

Il s'agit d'une butée rétractable, cette butée étant montée à coulissement sur des tiges 721 sur lesquelles sont emmanchés des ressorts hélicoïdaux 722. Ces derniers tendent à ramener la butée 720 dans sa position représentée à la figure 2C dans laquelle le nez 720 est engagé à l'intérieur du canal C.

On se reportera maintenant aux figures 9A à 9D pour décrire les cames escamotables précitées.

Comme indiqué plus haut, chaque demi-mâchoire est équipée d'une came 5. Elles sont toutes identiques et montées de manière à être l'image l'une de l'autre dans un miroir.

On se contentera donc d'en décrire une, cette description valant également pour les autres.

La came 5 en question est visible en perspective à la figure 9A.

Elle comporte un corps supérieur 51, un corps inférieur 53 et une portion intermédiaire 52.

Le corps supérieur 51 s'inscrit sensiblement dans un parallélépipède rectangle dont les faces supérieure et inférieure sont référencées 512 et 513.

Ses grandes faces latérales 511 s'étendent longitudinalement, c'est-à-dire parallèlement à l'axe **Y-Y'** précité, quand la came est dans la première position non escamotée.

Un trou traversant cylindrique 510 fait communiquer les faces supérieure 512 et inférieure 513 de la came.

On a référencé X-X' l'axe de cet orifice. Un arbre de rotation y est emmanché de manière à pouvoir faire subir à la came un mouvement de rotation par rapport à cet axe.

Le corps supérieur 51 se poursuit, du côté de sa face inférieure 513, par une portion intermédiaire 52, qui lui confère un profil en marches d'escalier.

Cette portion intermédiaire se raccorde à un corps inférieur 53 qui s'étend en partie dans le prolongement du corps supérieur.

Ce dernier comporte deux faces longitudinales 530 dont l'écartement mutuel est supérieur à celui des faces 511 du corps supérieur.

On notera toutefois que l'une des faces 530 s'étend dans le même plan que la face 511 disposée du même côté.

Du côté opposé, le corps inférieur déborde donc latéralement pour constituer, sur sa face supérieure, un chemin de came à pente ascendante 50, cette pente ascendante prenant naissance du côté du corps supérieur 51, en direction de l'extrémité libre du corps inférieur 53.

Par ailleurs, on constate que la face longitudinale 530 qui borde le chemin de came 50 précité se raccorde à la portion intermédiaire 52 par un pan biseauté 531 dont on expliquera plus loin la fonction.

La face 530 précitée se raccorde au pan biseauté 531 par un ergot 532.

Ces cames 5 sont montées dans le dispositif de manière à ce que le corps inférieur 53 soit engagé dans les cavités 701 précitées.

Des ressorts hélicoïdaux 5' sont montés dans ces cavités et s'appuient sur la face 530 opposée au chemin de came 50, et tendent à les solliciter de manière que le corps 53 déborde de la cavité 701.

Plus précisément, les chemins de cames 50 et le pan coupé 531 s'étendent, comme le montre la figure 2C, à l'intérieur du canal C quand les cames 5 occupent leur première position non escamotée.

Bien entendu, la cavité 701 est conformée pour accueillir également le corps supérieur 51 et son axe de pivotement assoscié.

Nous allons maintenant décrire en référence aux figures 2A à 8D, et également en référence aux figures 10A à 14B, la manière dont on met en place un curseur sur des profilés complémentaires P₁, P₂ tels que ceux montrés à la figure 1.

Le curseur dont il s'agit est notamment visible à la figure 2B.

Il s'agit d'un curseur en plastique 1 de type courant qui comporte une base 10 et deux flancs parallèles 11 et 12 ainsi que des moyens 13 qui s'étendent parallèlement aux flancs 11 et 12 à partir de la base 10 et qui sont adaptés pour solliciter respectivement les profilés P₁, P₂ de fermeture en rapprochement ou en éloignement selon le sens de déplacement du curseur le long de ces profilés.

De manière connue en soi, les flancs 11 et 12 présentent une élasticité suffisante pour pouvoir être écartés l'un de l'autre en vue de permettre la mise en place des profilés P₁, P₂ à l'intérieur des couloirs qui sont délimités par les moyens 13 ainsi que les deux flancs 11 et 12.

Le procédé selon l'invention se décompose comme suit.

Dans une étape préliminaire qui correspond aux figures 2A à 2D ainsi qu'aux figures 10A et 10D, les mâchoires 70 et 71 de la pince 7 sont écartées l'une de l'autre, en position ouverte.

Des moyens mécanisés qui permettent de faire défiler une bande de sachets à équiper de curseurs positionnent un sachet et l'immobilise à l'aplomb de ladite pince, comme montré à la figure 2A. Dans le même temps, un curseur 1 est amené à l'intérieur du dispositif, dans le canal C, à l'aide de moyens non représentés.

Dans une étape suivante, représentée aux figures 3A à 3D et 11 A et 11 B, on referme les mâchoires 70 et 71 sur les profilés P₁, P₂.

Les butées mobiles 72 sont disposées de manière à serrer fortement l'un contre l'autre ces profilés et, constamment sollicitées par les ressorts dont elles sont équipées, elles s'opposent à tout déplacement intempestif de ceux-ci dans le sens de la flèche **g,** c'est à dire dans une direction qui les éloignerait du curseur 1.

Le piston ou poussoir 60 du vérin 61 est alors déplacé progressivement dans le sens de la flèche **g,** de manière à venir s'appuyer contre la base 10 du curseur et le déplacer en direction des profilés P₁ et P₂.

Lors de ce déplacement, les cames 5, disposées de manière adéquate, pénètrent progressivement à l'intérieur du curseur 1 de telle sorte que les chemins de cames 50 viennent en contact avec les faces internes des flancs 11 et 12 du curseur.

On comprend donc qu'au fur et à mesure de ce déplacement, les flancs 11 et 12 vont s'écarter l'un de l'autre de manière à libérer un espace suffisamment grand entre eux et les moyens 13, pour autoriser l'engagement des profilés P₁, P₂.

Après une certaine course, qui correspond à l'étape visible aux figures 4A à 4D et aux figures 12A et 12B, les crochets des profilés P₁, P₂ viennent en butée à l'intérieur des couloirs délimités par les flancs 11 et 12 et les moyens 13.

De plus, la base 10 du curseur vient en contact avec les cames escamotables 5.

Ce contact se fait au niveau de la face biseautée 531 qui, par effet de coin, provoque la rotation des cames autour de l'axe **X-X',** de sorte que celles-ci se déplacent progressivement à l'intérieur des cavités 701.

Lors de cette étape, les cames 5 sont toujours engagées partiellement dans le curseur, de sorte que les flancs de celui-ci continuent de s'écarter.

Dans une étape suivante, qui correspond aux figures 5A à 5D et 13A et 13B, le piston 60 continue de faire avancer le curseur 1.

Sous l'effet de cette avance, les butées mobiles 72 reculent à l'encontre des ressorts qui les équipent, tout en maintenant sur les profilés une contrepression qui favorise l'insertion de l'extrémité de ces profilés dans le curseur.

Sous l'action du déplacement de la base du curseur, les cames 5 continuent leur rotation, de sorte qu'elles sont toujours pénétrantes dans le curseur 1 dont les flancs continuent de s'écarter l'un de l'autre.

Dans une étape ultérieure représentée aux figures 6A à 6D et 14A ainsi que 14B, le piston 60 est en position avancée maximale et a donc continué à déplacer le curseur dans le sens de la flèche **g.**

Sous l'action de la base 10 du curseur, les cames 5 continuent leur rotation à l'encontre des ressorts 5' et lorsque la base 10 du curseur a atteint les ergots 532 des cames 5, celles-ci se rétractent alors complètement à l'intérieur des cavités 701 de sorte qu'elles échappent au curseur 1, ce qui a pour effet que les flancs 11 et 12 se referment sur les profilés P₁, P₂.

Dans l'étape suivante représentée aux figures 7A à 7D, le piston 60 est piloté de manière à reculer dans le sens de la flèche h sous l'effet de la contrainte exercée sur les profilés P₁, P₂ par les butées mobiles 72. Le curseur 1, encliqueté sur les profilés P₁, P₂, recule aussi.

Les faces latérales des cames 5 sont alors en contact avec les faces extérieures latérales du curseur 1 de sorte que seuls les ergots 532 pénètrent légèrement dans le curseur.

Dans l'étape suivante représentée aux figures 8A à 8D, les mâchoires 70 et 71 de la pince s'ouvrent pour libérer la bande de sachets dont un sac vient d'être équipé d'un curseur.

Lors de l'ouverture de ces mâchoires, et grâce au pan incliné des cames 5, celles-ci s'écartent légèrement, grâce à leur axe de rotation, pour s'échapper totalement du curseur sans le rouvrir.

On peut donc autoriser l'avancée de la bande de sachets d'un pas pour la mise en place d'un nouveau curseur.

## Revendications

1. Dispositif pour la mise en place d'un curseur (1) pour l'actionnement de profilés (P₁, P₂) de fermeture, notamment pour un ensemble de fermeture équipant un sachet (S), qui comprend une base (10), deux flancs (11, 12) et des moyens (13) adaptés pour solliciter respectivement lesdits profilés (P₁, P₂) de fermeture, en rapprochement ou en éloignement selon le sens de déplacement du curseur le long des profilés (P₁, P₂), pour déplacer les profilés (P₁, P₂) entre une position en prise de fermeture et une position séparée d'ouverture, sur un sachet (S) à profilés (P₁, P₂) de fermeture complémentaires ou sur un ensemble de profilés (P₁, P₂) de fermeture complémentaire, ce dispositif comprenant au moins une pince (7) de retenue en position stable des profilés (P₁, P₂), ainsi que des moyens de poussée d'un curseur (1) vers des moyens (5) pour écarter provisoirement lesdits flancs (11, 12) du curseur (1) en vue de le faire coopérer avec lesdits profilés (P₁, P₂) en position stable, ces moyens pour écarter comprenant des chemins de came (50) à pente ascendante, **caractérisé par le fait que** les dits moyens consistent en des cames (5) escamotables qui, dans une première position non escamotée, interagissent avec ledit curseur (1), de manière qu'au cours de son déplacement, la face interne (110, 120) de ses flancs (11, 12) vienne en contact les chemins de came (50) pour les écarter progressivement l'un de l'autre, et qui, dans une seconde position escamotée, n'interagissent plus avec ledit curseur (1), de sorte que lesdits flancs (11, 12) se rapprochent l'un de l'autre, le passage de la première à la seconde position se faisant par contact de la base (10) dudit curseur (1) avec lesdites cames (5), lors du déplacement dudit curseur (1).

2. Dispositif selon la revendication **1, caractérisé par le fait que** lesdites cames (5) sont des cames à axe de pivotement (X-X'), le passage de la première à la seconde position se faisant par pivotement autour de cet axe (X-X').

3. Dispositif selon la revendication 2, **caractérisé par le fait que** ledit axe (X-X') s'étend dans un plan généralement parallèle à celui dans lequel est contenue la base (10) dudit curseur (1).

4. Dispositif selon l'une des revendications précédentes, **caractérisé par le fait qu'**il comporte des moyens de retenue (5') desdites cames (5) dans ladite première position, qui les maintiennent dans cette position tant que la base (10) du curseur (1) n'est pas en contact avec elles.

5. Dispositif selon la revendication 4, **caractérisé par le fait que** lesdits moyens de retenue (5') consistent en des ressorts.

6. Dispositif selon l'une des revendications 2 à 5, **caractérisé par le fait que** lesdites cames (5) présentent une face biseautée (531), le passage de la première à la seconde position s'opérant par effet de coin, lorsque ladite base (10) du curseur (1) vient en contact avec cette face biseautée (531).

7. Dispositif selon l'une des revendications précédentes, **caractérisé par le fait qu'**il comporte deux paires de cames (5), chaque paire étant positionnée pour venir en contact avec un même flanc (11, 12) dudit curseur (1).

8. Dispositif selon la revendication 7, **caractérisé par le fait que** lesdites paires (5) sont séparées par un intervalle de positionnement desdits profilés (P₁, P₂).

9. Dispositif selon la revendication 8, **caractérisé par le fait qu'**il comporte au moins une butée d'immobilisation (72) desdits profilés (P₁, P₂).

10. Dispositif selon la revendication 9, **caractérisé par le fait qu'**il comporte une paire de butées (72), chacune étant positionnée pour venir en contact avec un côté desdits profilés (P₁, P₂).

11. Dispositif selon la revendication 10, **caractérisé par le fait que** lesdites butées (72) sont chacune solidaires d'une mâchoire (70) de ladite pince (7).

12. Dispositif selon l'une des revendications 9 à 11, **caractérisé par le fait que** ladite butée (72) est rétractable et est adaptée pour être déplacée en position rétractée dans laquelle elle n'immobilise plus lesdits profilés (P₁, P₂), quand ledit curseur (1) est en place sur ceux-ci.

13. Procédé pour la mise en place d'un curseur (1) sur un sachet (S) à profilés (P₁, P₂) de fermeture complémentaires, ce curseur (5) comprenant une base (10), deux flancs (11, 12) et des moyens (13) adaptés pour solliciter respectivement lesdits profilés (P₁, P₂) de fermeture, en rapprochement ou en éloignement selon le sens de déplacement du curseur le long des profilés (P₁, P₂), pour déplacer les profilés (P₁, P₂) entre une position en prise de fermeture et une position séparée d'ouverture, à l'aide de pinces (7), procédé qui comprend les étapes qui consistent à :
a) ouvrir les mâchoires (70, 71) de chaque pince (7) et y engager le bord du sachet (S) pourvu de profilés (P₁, P₂) complémentaires ;
b) resserrer les mâchoires (70, 71) pour immobiliser le sachet (S) ;
c) pousser ledit curseur (1) en direction du sachet (S), pour écarter progressivement ses flancs l'un de l'autre afin de l'engager sur les profilés, puis rapprocher progressivement ses flancs l'un de l'autre pour le verrouiller sur lesdits profilés,
**caractérisé par le fait que**, lors de l'étape c) :
- on écarte progressivement les flancs (11, 12) dudit curseur (1) au moyen de cames escamotables (5) qui, dans une première position non escamotée, interagissent avec ledit curseur (1), de manière qu'au cours de son déplacement, la face interne (110, 120) de ses flancs (11, 12) vienne en contact des chemins de came (50) à pente ascendante portés par ces cames (5) pour les écarter progressivement l'un de l'autre ;
- on rapproche ensuite lesdits flancs (11, 12) en déplaçant lesdites cames (5) dans une seconde position escamotée dans laquelle la face interne (110, 120) des flancs (11, 12) n'est plus en contact avec les chemins de came (50) à pente ascendante ;
- le passage de la première à la seconde position se faisant par contact de la base (10) dudit curseur (1) avec lesdites cames (5), lors du déplacement dudit curseur (1).

14. Procédé selon la revendication 13, **caractérisé par le fait que** l'on utilise des cames (5) à axe de pivotement (X-X'), le passage de la première à la seconde position se faisant par pivotement autour de cet axe (X-X').

15. Procédé selon la revendication 13, **caractérisé par le fait que** l'on utilise des cames (5) qui présentent une face biseautée (531), le passage de la première à la seconde position s'opérant par effet de coin, lorsque ladite base (10) du curseur (1) vient en contact avec cette face biseautée (531).

## Patentansprüche

1. Vorrichtung zum Anbringen eines Schiebers (1) zur Betätigung von Verschlussprofilen (P₁, P₂), insbesondere für eine Verschlusseinheit, die einen Beutel (S) ausstattet, der eine Basis (10), zwei Seitenteile (11, 12) und Mittel (13), die geeignet sind, um jeweils die Verschlussprofile (P₁, P₂) durch Annäherung oder Entfernung in Verlagerungsrichtung des Schiebers entlang den Profilen (P₁, P₂) zu beaufschlagen, um die Profile (P₁, P₂) zwischen einer eingreifenden Verschlussposition und einer getrennten Öffnungsposition zu verlagern, an einem Beutel (S) mit ergänzenden Verschlussprofilen (P₁, P₂) oder an einer ergänzenden Einheit von Verschlussprofilen (P₁, P₂) umfasst, wobei diese Vorrichtung mindestens eine Klemme (7) zum Halten der Profile (P₁, P₂) in einer stabilen Position sowie Mittel zum Schieben eines Schiebers (1) in Richtung auf die Mittel (5) umfasst, um die Seitenteile (11, 12) des Schiebers (1) vorläufig auseinanderzuhalten, um die Profile (P₁, P₂) in der stabilen Position zusammenwirken zu lassen, wobei diese Mittel zum Auseinanderhalten Nockenbahnen (50) mit ansteigender Neigung umfassen, **dadurch gekennzeichnet, dass** die Mittel aus versenkbaren Nocken (5) bestehen, die in einer ersten nicht versenkten Position mit dem Schieber (1) interagieren, so dass im Verlauf seiner Verlagerung die Innenseite (110, 120) seiner Seitenteile (11, 12) mit den Nockenbahnen (50) in Kontakt kommt, um sie allmählich auseinanderzuhalten, und die in einer zweiten versenkten Position nicht mehr mit dem Schieber (1) interagieren, so dass sich die Seitenteile (11, 12) einander nähern, wobei der Übergang von der ersten in die zweite Position durch Kontakt der Basis (10) des Schiebers (1) mit den Nocken (5) bei der Verlagerung des Schiebers (1) erfolgt.

2. Vorrichtung nach Anspruch 1, **dadurch gekennzeichnet, dass** die Nocken (5) Nocken mit Schwenkachse (X-X') sind, wobei der Übergang von der ersten in die zweite Position durch Schwenken um diese Achse (X-X') erfolgt.

3. Vorrichtung nach Anspruch 2, **dadurch gekennzeichnet, dass** sich die Achse (X-X') in einer Ebene erstreckt, die im Allgemeinen zu derjenigen, in der die Basis (10) des Schiebers (1) enthalten ist, parallel ist.

4. Vorrichtung nach einem der vorhergehenden Ansprüche, **dadurch gekennzeichnet, dass** sie Mittel (5') zum Halten der Nocken (5) in der ersten Position umfasst, die sie in dieser Position halten, solange die Basis (10) des Schiebers (1) nicht damit in Kontakt steht.

5. Vorrichtung nach Anspruch 4, **dadurch gekennzeichnet, dass** die Haltemittel (5') aus Federn bestehen.

6. Vorrichtung nach einem der Ansprüche 2 bis 5, **dadurch gekennzeichnet, dass** die Nocken (5) eine abgeschrägte (531) Seite aufweisen, wobei der Übergang von der ersten in die zweite Position durch Keilwirkung erfolgt, wenn die Basis (10) des Schiebers (1) mit dieser abgeschrägten Seite (531) in Kontakt kommt.

7. Vorrichtung nach einem der vorhergehenden Ansprüche, **dadurch gekennzeichnet, dass** sie zwei Nockenpaare (5) umfasst, wobei jedes Paar positioniert ist, um mit ein und demselben Seitenteil (11, 12) des Schiebers (1) in Kontakt zu kommen.

8. Vorrichtung nach Anspruch 7, **dadurch gekennzeichnet, dass** die Paare (5) durch ein Positionierungsintervall der Profile (P₁, P₂) getrennt sind.

9. Vorrichtung nach Anspruch 8, **dadurch gekennzeichnet, dass** sie mindestens einen Arretierungsanschlag (72) der Profile (P₁, P₂) umfasst.

10. Vorrichtung nach Anspruch 9, **dadurch gekennzeichnet, dass** sie ein Paar Anschläge (72) umfasst, wobei jede positioniert ist, um mit einer Seite der Profile (P₁, P₂) in Kontakt zu kommen.

11. Vorrichtung nach Anspruch 10, **dadurch gekennzeichnet, dass** die Anschläge (72) jeweils mit einer Backe (70) der Klemme (7) fest verbunden sind.

12. Vorrichtung nach einem der Ansprüche 9 bis 11, **dadurch gekennzeichnet, dass** der Anschlag (72) einziehbar ist und geeignet ist, um in eine eingezogene Position verlagert zu werden, in der er die Profile (P₁, P₂) nicht mehr arretiert, wenn der Schieber (1) daran angeordnet ist.

13. Verfahren zum Anbringen eines Schiebers (1) an einem Beutel (S) mit ergänzenden Verschlussprofilen (P₁, P₂), wobei dieser Schieber (5) eine Basis (10), zwei Seitenteile (11, 12) und Mittel (13) umfasst, die geeignet sind, um jeweils die Verschlussprofile (P₁, P₂) durch Annähern oder Entfernen in der Verlagerungsrichtung des Schiebers entlang den Profilen (P₁, P₂) zu beaufschlagen, um die Profile (P₁, P₂) zwischen einer eingreifenden Verschlussposition und einer getrennten Öffnungsposition anhand von Klemmen (7) zu verlagern, wobei das Verfahren die folgenden Schritte umfasst:
a) Öffnen der Backen (70, 71) jeder Klemme (7) und darin in Eingriff bringen des Randes des Beutels (S), der mit ergänzenden Profilen (P₁, P₂) versehen ist;
b) Zusammenziehen der Backen (70, 71) zum Arretieren des Beutels (S);
c) Schieben des Schiebers (1) in Richtung auf den Beutel (S), um seine Seitenteile allmählich auseinanderzuhalten, um ihn mit den Profilen in Eingriff zu bringen, dann allmähliches Annähern seiner Seitenteile, um ihn an den Profilen festzulegen,
**dadurch gekennzeichnet, dass** in Schritt c):
- die Seitenteile (11, 12) des Schiebers (1) anhand von versenkbaren Nocken (5) allmählich auseinander gehalten werden, die in einer ersten nicht versenkten Position mit dem Schieber (1) interagieren, so dass im Verlauf seiner Verlagerung die Innenseite (110, 120) seiner Seitenteile (11, 12) mit den Nockenbahnen (50) mit ansteigender Neigung, die von diesen Nocken (5) getragen werden, in Kontakt kommt, um sie allmählich auseinanderzuhalten;
- die Seitenteile (11, 12) anschließend genähert werden, indem die Nocken (5) in eine zweite versenkte Position verlagert werden, in welcher die Innenseite (110, 120) der Seitenteile (11, 12) nicht mehr mit den Nockenbahnen (50) mit ansteigender Neigung in Kontakt steht;
- wobei der Übergang von der ersten in die zweite Position durch Kontakt der Basis (10) des Schiebers (1) mit den Nocken (5) bei der Verlagerung des Schiebers (1) erfolgt.

14. Verfahren nach Anspruch 13, **dadurch gekennzeichnet, dass** Nocken (5) mit Schwenkachse (X-X') verwendet werden, wobei der Übergang von der ersten in die zweite Position durch Schwenken um diese Achse (X-X') erfolgt.

15. Verfahren nach Anspruch 13, **dadurch gekennzeichnet, dass** Nocken (5) verwendet werden, die eine abgeschrägte Seite (531) aufweisen, wobei der Übergang von der ersten in die zweite Position durch Keilwirkung erfolgt, wenn die Basis (10) des Schiebers (1) mit dieser abgeschrägten Seite (531) in Kontakt kommt.

## Claims

1. A device for mounting a slider (1) to actuate closure profiles (P₁, P₂), in particular for a closure assembly equipping a bag (S), which comprises a base (10), two flanges (11,12) and means (13) adapted to urge the said closure profiles (P₁, P₂) respectively to draw together or to draw apart depending on the direction of travel of the slider along the profiles (P₁, P₂) , to move the profiles (P₁, P₂) between an engaged closed position and a separated open position, on a bag (S) with mating closure profiles (P₁, P₂) or on an assembly of mating closure profiles (P₁, P₂), this device comprising at least one retaining clamp (7) to hold the profiles (P₁, P₂) in stable position, and means to push a slider (1) towards means (5) for provisionally drawing apart said flanges (11, 12) of the slider (1) for the purpose of causing it to cooperate with the said profiles (P₁, P₂) in stable position, these drawing-apart means comprising cam paths (50) with rising slope, **characterized by** the fact that the said means are composed of retractable cams (5) which, in a first non-retracted position, interact with said slider (1) so that during the travel thereof the inner face (110, 120) of its flanges (11, 12) comes into contact with the cam paths (50) to draw them gradually away from each other and which, in a second retracted position, no longer interact with the said slider (1) so that the said flanges (11, 12) draw close to one another, the changeover from the first to the second position taking place by contact of the base (10) of said slider (1) with the said cams (5), during the movement of said slider (1).

2. The device according to claim 1, **characterized by** the fact that the said cams (5) are cams with a pivot axis (X-X'), the changeover from the first to the second position occurring by pivoting around this axis (X-X').

3. The device according to claim 2, **characterized by** the fact that the said axis (X-X') extends over a plane generally parallel to the plane in which the base (10) of said slider (1) is contained.

4. The device according to any of preceding claims, **characterized by** the fact that it comprises retaining means (5') to hold said cams (5) in said first position, which holds them in this position for as long as the base (10) of the slider (1) is not in contact therewith.

5. The device according to claim 4, **characterized by** the fact that said retaining means (5') are composed of springs.

6. The device according to any of claims 2 to 5, **characterized by** the fact that said cams (5) have a bevelled face (531), the changeover from the first to the second position occurring by wedge effect, when said base (10) of the slider (1) comes into contact with this bevelled face (531).

7. The device according one of the preceding claims **characterized by** the fact that it comprises two pairs of cams (5), each pair being positioned to come into contact with one same flange (11, 12) of the said slider (1).

8. The device according to claim 7, **characterized by** the fact that said pairs (5) are separated by a space for positioning said profiles (P₁, P₂).

9. The device according to claim 8, **characterized by** the fact that it comprises at least one abutment (2) for immobilising said profiles (P₁, P₂).

10. The device according to claim 9, **characterized by** the fact that it comprises a pair of abutments (72) each being positioned to come into contact with one side of said profiles (P₁, P₂).

11. The device according to claim 10, **characterized by** the fact that said abutments (72) are each joined to a jaw (70) of said clamp (7).

12. The device according to one of claims 9 to 11, **characterized by** the fact that said abutment (72) is retractable and is adapted to be moved to a retracted position in which it no longer immobilises the said profiles (P₁, P₂) when said slider (1) is in position thereupon.

13. A method for placing a slider (1) on a bag (S) with mating closure profiles (P₁, P₂), this slider (5) comprising a base (10), two flanges (11, 12) and means (13) adapted to urge the said closure profiles (P₁, P₂) respectively to draw together or to draw apart depending upon the direction of travel of the slider along the profiles (P₁, P₂), to move the profiles (P₁, P₂) between an engaged closed position and a separated open position, by means of clamps (7), a method which comprises the steps of:
a) opening the jaws (70, 71) of each clamp (7) and engaging therein the edge of the bag (S) provided with mating profiles (P₁, P₂);
b) clamping the jaws (70, 71) to immobilise the bag (S);
c) pushing the said slider (1) in the direction of the bag (S), in order progressively to draw its flanges away from each other so that it engages on the profiles, then gradually drawing the flanges towards each other to lock the slider on the said profiles,
**characterized by** the fact that at step c):
- the flanges (11, 12) of said slider (1) are gradually drawn apart by means of retractable cams (5) which, in a first non-retracted position, interact with said slider (1) so that as it moves the inner face (110, 120) of its flanges (11, 12) comes into contact with cam paths (50) with rising slope carried by these cams (5) to draw them gradually away from each other;
- the said flanges (11, 12) are then drawn together by moving said cams (5) to a second retracted position in which the inner face (110, 120) of the flanges (11, 12) is no longer in contact with the cam paths (50) with rising slope;
- the changeover from the first to the second position occurring by contact of the base (10) of said slider (1) with said cams (5) during the movement of the said slider (1).

14. The method according to claim 13, **characterized by** the fact that the cams (5) used have a pivot axis (X-X'), the changeover from the first to the second position taking place by pivoting around this axis (X-X').

15. The method according to claim 13, **characterized by** the fact that the cams (5) used have a bevelled face (531), the changeover from the first to the second position occurring via wedge effect when said base (10) of the slider (1) comes into contact with this bevelled face (531).
